# EUROPÄISCHE PATENTSCHRIFT

(11) **EP 0 081 124 B1**
(45) Veröffentlichungstag und Bekanntmachung des Hinweises auf die Patenterteilung: **04.03.1987**
(21) Anmeldenummer: 82110724.0
(22) Anmeldetag: 19.11.1982
(51) Int. Cl.: B65D 47/26

(54) **Behälterverschluss**
Container closure
Fermeture pour récipient

(30) Priorität: 03.12.1981 DE 3147903
(43) Veröffentlichungstag der Anmeldung: 15.06.1983
(73) Patentinhaber: Creanova AG, CH-8057 Zürich (CH)
(72) Erfinder: Krawagna, Alois, Toronto Ontario N4V-2Y9 (CA)
(74) Vertreter: Grünecker, Kinkeldey, Stockmair & Schwanhäusser Anwaltssozietät

## Beschreibung

Die Erfindung bezieht sich auf einen Behälterverschluß mit zwei relativ zueinander beweglichen, im wesentlichen zylindrischen, konzentrischen Teilen, die über ein Element derart miteinander verbunden sind, daß sie bei ihrer Relativbewegung eine Totpunktlage überwinden müssen, um eine von zwei möglichen stabilen Stellungen einnehmen zu können, von denen eine die Offen- und die andere die Schließstellung des Behälterverschlusses ist.

Bei einem solchen, aus der US-A-1 959 206 bekannten Behälterverschluß für Dosen od. dgl. sind die beiden relativ zueinander beweglichen Teile kuppelförmig ausgebildet. Der innere kuppelförmige Teil ist ortsfest am Behälterverschluß bzw. der Dose befestigt. Der zu diesem ortsfesten Teil relativ bewegliche äußere kuppeiförmige Teil ist mit Hilfe einer das Element bildenden elastischen Federscheibe an dem ortsfesten Teil derart beweglich gelagert, daß der Innenumfangsrand der Federscheibe in eine an dem ortsfesten Teil vorgesehene Ringnut eingreift, während der äußere Umfangsrand in eine an einer Auskragung des äußeren Teils vorgesehene innere Ringnut eingreift. Diese Federscheibe hat dabei solche Abmessungen, daß sie sich nur dann in einer ebenen Lage befindet, wenn die beiden Ringnuten sich nicht in einer gemeinsamen horizontalen Ebene befinden, da der radiale Abstand der beiden Ringnuten in einer gemeinsamen horizontalen Ebene am geringsten ist. In der geschlossenen Stellung des Behälterverschlusses, in der das äußere kuppelförmige Teil am inneren kuppelförmigen Teil anliegt, befindet. sich die Ringnut des äußeren Teils in einer horizontalen Ebene, die niedriger als die horizontale Ebene der Ringnut des inneren Teils liegt. In der Offenstellung des Behälterverschlusses befindet sich die Ringnut des äußeren Teils dagegen in einer horizontalen Ebene, die oberhalb der der Ringnut des inneren Teils liegt. In dieser Offenstellung des Behälterverschlusses sind im inneren Teil und im äußeren Teil jeweils vorgesehene Öffnungen von zugeordneten Teilen des inneren Teils sowie des äußeren Teils nicht länger verdeckt, so daß ein in der Dose befindlicher Inhalt durch die im Behälterverschluß vorgesehenen Öffnungen hindurch austreten kann. Da sich die Federscheibe beim Übergang des Behälterverschlusses aus seiner Offenstellung in seine Schließstellung infolge des geringen Abstandes zwischen den beiden Ringnuten aufwölben muß, ist eine solche Übergangsstellung nicht stabil, so daß der Behälterverschluß je nach Kraftaufwendung immer nur eine seiner beiden stabilen Stellungen, d. h. die Schließstellung oder die Offenstellung, einnehmen kann. Bei diesem bekannten Behälterverschluß sind alle Teile, d. h. sowohl die Federscheibe als auch die inneren und äußeren kuppelförmigen Teile, aus Metallblech gefertigt. Dieser bekannte Behälterverschluß erfordert daher einen erheblichen Fertigungsaufwand. Außerdem muß das Metallblech aus einem entsprechend teuren, korrosionsfreien Material bestehen, wenn der Behälterverschluß nicht infolge von Korrosionserscheinungen bereits nach relativ kurzer Zeit unansehnlich und funktionsunfähig werden soll.

Andererseits sind Scharniergelenkanordnungen aus Kunststoff aus der DE-C-19 09 405 in Verbindung mit einem Kleiderbügel bekannt, wobei die ersten und zweiten Teile zwischen sich Klemmflächen bilden, um ein Kleidungsstück in dem Kleiderbügel festklemmen zu können. Eine vergleichbare Scharniergelenkanordnung ist auch z. B. aus der DE-A-24 59 628 in Verbindung mit einem Flaschenverschluß bekannt, wobei das erste Teil die Verschlußkappe und das zweite Teil ein über die zwei federstreifen mit der Verschlußkappe verbundener Verriegelungsring ist, der diese im verschlossenen Zustand an einer einem Scharnier diametral gegenüberliegenden Stelle gegen das Flaschenoberteil drückt.

Aufgabe der Erfindung ist es, einen Behälterverschluß der im Oberbegriff des Anspruchs 1 genannten Art so weiterzubilden, daß er in einfacher Weise vollständig aus Kunststoff herstellbar und über relativ lange Betriebsdauern funktionszuverlässig ist.

Bei einem Behälterverschluß der genannten Art ist diese Aufgabe dadurch gelöst, daß der Behälterverschluß einstückig aus Kunststoff ausgebildet ist und daß mindestens zwei Federstreifen das Element bilden und an einander etwa diametral gegenüberliegenden Umfangsseiten des ersten Teils und an dem zweiten Teil jeweils über zwei Gelenkrillen derart angelenkt sind, daß in der Totpunktlage der beiden Teile die beiden Gelenkrillen eines jeden Federstreifens jeweils in einer im wesentlichen radialen gemeinsamen Schnittebene der beiden Teile liegen, wobei die Gelenkrillen im wesentlichen parallel oder schräg zur Zylinderlängsebene der beiden Teile angeordnet sind.

Der erfindungsgemäße Behälterverschluß ist also aus Kunststoff gefertigt, so daß er in sehr einfacher Weise einstückig aus Kunststoff gespritzt werden kann. Dieser Behälterverschluß ist korrosionsbeständig und hat außerdem infolge seiner hohen Elastizität eine lange Lebensdauer auch gegenüber mechanischen Beanspruchungen, da die die Scharniere bildenden Gelenkrillen eine sehr hohe Zahl von Scharnierspielen ausführen können, ohne daß sie brechen.

Ausgestaltungen der Erfindung sind in den Unteransprüchen angegeben.

Ausführungsbeispiele der Erfindung werden anhand der Zeichnung erläutert. Im einzelnen zeigt :
Figur 1a bis 1e schematisch verschiedene Ausführungsmöglichkeiten eines ersten Ausführungsbeispiels der Erfindung,
Figur 2a bis 2d eine mögliche praktische Anwendung für das in Fig. 1 gezeigte Ausführungsbeispiel,
Figur 3a und 3b schematisch weitere Ausführungsbeispiele der Erfindung und
Figur4 ein anderes Ausführungsbeispiel der Erfindung.

In den Fig.la bis 1e sind schematisch im Schnitt bzw. von oben jeweils verschiedene Ausführungsformen eines ersten Ausführungsbeispiels dargestellt, bei denen Federstreifen 1 und 2 jeweils über hier nicht näher dargestellte Gelenkrillen 7, 8 (vgl. Fig.2c und 2d) zwischen einem ersten zylindrischen Teil 5 und einem zweiten zylindrischen Teil 6 vorgesehen sind. Die Gelenkrillen verlaufen dabei jeweils im wesentlichen parallel zur Zylinderlängsachse der beiden Teile 5 und 6. Bei allen Ausführungsformen ist der jeweils erste oder innere Teil 5 in einer ersten stabilen Stellung der beiden Teile mit durchgezogenen Linien dargestellt, während der erste Teil 5 in seiner zweiten stabilen Stellung gestrichelt dargestellt ist. Wie aus den einzelnen Darstellungen leicht zu erkennen ist, durchlaufen die beiden Teile 5 und 6 bei ihrer Relativbewegung von der einen stabilen Stellung in die jeweils andere eine Totpunktlage, bei der die Gelenkrillen eines jeden Federstreifens 1 und 2 jeweils in einer gemeinsamen radialen Ebene der beiden Teile 5 und 6 liegen. Dieses ist dabei unabhängig davon, ob die Federstreifen 1 und 2, wie in den Fig. 1a und 1e gezeigt ist, z. B. 'steif oder aber, wie es in den Fig.1 gezeigt ist, beide elastisch ausgebildet sind. Sind beide Federstreifen 1 und 2 oder zumindest einer von ihnen, wie es in den Fig. 1c und 1 gezeigt ist, elastisch ausgebildet, so können die beiden Teile 5 und 6 im wesentlichen unelastisch ausgebildet sein, da dann die erforderliche Verkürzung des Abstandes zwischen den Gelenkrillen eines jeden Federstreifens durch die Federstreifen selbst bewirkt oder aufgenommen wird. Sind dagegen beide Federstreifen 1 und 2 im wesentlichen unelastisch ausgebildet, so muß mindestens eines der Teile 5 oder 6, vorzugsweise das äußere Teil 6, elastisch in Form einer Bogenfeder ausgebildet sein, um den dann unveränderten Abstand zwischen den Gelenkrillen beim Hindurchlaufen der radialen Ebene durch die Gelenkrillen aufnehmen bzw. ausgleichen zu können. Wie aus den einzelnen Figuren zu erkennen ist, führen die beiden Teile 5 und 6 eine reine Längsbewegung oder aber eine aus einer Längs- und Drehbewegung zusammengesetzte Relativbewegung aus. Bei einer solchen Relativbewegung ist es unerheblich, ob das erste oder zweite Teil jeweils als stationär oder beweglich angesehen wird oder aber beide Teile nicht nur eine Relativbewegung zueinander sondern auch gegenüber einem stationären Ort ausführen. Bei einem in den Fig. 2a bis 2d gezeigten praktischen Anwendungsbeispiel des in Fig. 1 gezeigten Ausführungsbeispiels ist das erste oder innere Teil 5 durch das Öffnungsteil einer Tube oder dgl. gebildet, während das zweite oder äußere Teil 6 als eine etwa ellipsenförmig geformte Abdeckkappe ausgebildet ist. Wie es in den Fig.2a und 2b gezeigt ist, ist die Form der Abdeckkappe dabei in weiten Grenzen beliebig, um z. B. eine manuell beaufschlagbare Angriffsfläche zu bilden, solange das erste Teil 5 innerhalb des zweiten Teils 6 eine ausreichende Bewegungsfreiheit hat, um die zwei möglichen stabilen Stellungen einnehmen zu können.

Die Abdeckkappe 6 ist mit einer in den Fig. 2a und 2b gezeigten Öffnung versehen, um in der in Fig.2a gezeigten ersten stabilen Stellung den Öffnungsteil 5 einer Tube freizugeben, und bei der in Fig. 2b gezeigten Stellung den Öffnungsteil 5 der Tube dichtend zu verschließen.

In den Fig. 2c und 2d sind wiederum schematisch jeweils die beiden stabilen Stellungen der beiden Teile 5 und 6 dargestellt, wobei die Gelenkrillen 7 und 8 eines jeden Federstreifens 1 und 2 in der zwischen diesen stabilen Stellungen liegenden Totpunktlage beider Teile wiederum jeweils gemeinsam in einer im wesentlichen radialen Ebene der Teile 5 und 6 liegen.

In Fig. 3a ist ein weiteres Ausführungsbeispiel der Erfindung schematisch dargestellt, wobei drei Federstreifen 1, 2 und 3 in der dort gezeigten einen stabilen Stellung der beiden Teile 5 und 6 etwa radspeichenartig zwischen diesen beiden Teilen liegen. Alle Federstreifen 1 bis 3 sind wiederum in hier nicht näher dargestellter Weise jeweils über Gelenkrillen 7 und 8 mit den ersten und zweiten Teilen 5 und 6 verbunden. Auch bei diesem Ausführungsbeispiel erstrecken sich alle Gelenkrillen 7 und 8 aller Federstreifen im wesentlichen parallel zur Zylinderlängsachse der beiden Teile 5 und 6.

Um die beiden Teile 5 und 6 in ihre jeweils andere stabile Stellung zu bringen, müssen sie relativ zueinander verdreht werden, wobei dann die Federstreifen 1 bis 3 und insbesondere ihre jeweiligen Gelenkrillen 7 und 8 die Totpunktlage durchlaufen, bei der sich die Gelenkrillen jeweils in einer radialen Ebene der beiden Teile 5 und 6 befinden.

Sind die Federstreifen 1 bis 3 in der hier angedeuteten Weise im wesentlichen steif, d. h. unelastisch, ausgebildet, so muß mindestens eines der Teile 5 und 6, vorzugsweise das zweite Tei16, elastisch ausgebildet sein, um in der Totpunktlage den steifen Federstreifen 1 bis 3 ausweichen zu können.

In Fig. 3b ist ein ähnliches Ausführungsbeispiel der Erfindung schematisch dargestellt, bei dem jedoch vier Federstreifen 1 bis 4 zwischen den beiden Teilen 5 und 6 gleichmäßig über deren Umfang verteilt vorgesehen sind. Hier sind die Federstreifen 1 bis 4 elastisch, d. h. bogenförmig ausgebildet, so daß die beiden Teile 5 und 6 unelastisch ausgebildet sein können. In der Totpunktlage rücken daher die Gelenkrillen 7 und 8 eines jeden Federstreifens 1 bis 4 aufeinander zu, um ihren gegenseitigen Abstand auf den jeweiligen radialen Abstand zwischen den beiden Teilen 5 und 6 zu verkürzen.

Auch bei diesem Ausführungsbeispiel findet wiederum eine Relativdrehung zwischen den beiden Teilen 5 und 6 zwischen zwei stabilen Drehstellungen statt, wobei jeweils die Totpunktlage beider Teile 5 und 6 durchlaufen werden muß. Auch diese Ausführungsbeispiele können z. B. in Form von Verschlüssen bei Behältern angewendet werden, bei denen in den unterschiedlichen stabilen Stellungen der beiden Teile 5 und 6 z. B. Öffnungsschlitze, wie z. B. bei Streubüchsen, freigegeben und abgedeckt werden.

Ein weiteres Ausführungsbeispiel ist in 4 schematisch gezeigt, bei dem die Federstreifen zwischen den beiden.Teilen 5 und 6 über Gelenkrillen 7 und 8 jeweils so an den beiden Teilen angelenkt sind, daß die Gelenkrillen 7 und 8 sowohl eine in Kreisumfangsrichtung gerichtete als auch eine im wesentlichen parallel zur Zylinderlängsachse angeordnete Richtungskomponente haben. Die einzelnen Federstreifen sind daher sowohl, wie es z. B. in Fig. 3a gezeigt ist, in den stabilen Stellungen der beiden Teile 5 und 6 in Kreisumfangsrichtung aus der Radialebene als auch in Vertikalrichtung aus einer Querebene der Zylinder herausgeneigt.

Bei der Relativbewegung der beiden Teile 5 und 6 aus ihrer einen stabilen Stellung in die jeweils andere stabile Stellung findet sowohl eine Relativdrehung als auch eine Retatiwerschiebung in einer senkrecht zum Drehradius gerichteten Richtung statt, wobei in der Totpunktlage der beiden Teile 5 und 6 die beiden Gelenkrillen 7 und 8 eines jeden Federstreifens 1 bis 4 wiederum sowohl in der Querebene als auch einer Radialebene der Zylinder liegen müssen.

Auch dieses Ausführungsbeispiel kann z. B. bei Verschlüssen von Behältern angewendet werden, um z. B. an der Mantelfläche des zweiten Teils 6 und/oder der Stirnfläche des ersten Teils 5 vorgesehene Streuöffnungen od. dgl. in der einen stabilen Stellung zu öffnen und in der anderen stabilen Stellung jeweils zu verschließen.

## Patentansprüche

1. Behälterverschluß mit zwei relativ zueinander beweglichen, im wesentlichen zylindrischen Teilen (5, 6), die über ein Element (1 bis 4) derart miteinander verbunden sind, daß sie bei ihrer Relativbewegung eine Totpunktlage überwinden müssen, um eine von zwei möglichen stabilen Stellungen einnehmen zu können, von denen eine die Offen- und die andere die Schließstellung des Behälterverschlusses ist, dadurch gekennzeichnet, daß der Behälterverschluß einstückig aus Kunststoff ausgebildet ist und daß mindestens zwei Federstreifen (1, 2, 3, 4) das Element bilden und an einander etwa diametral gegenüberliegenden Umfangsseiten des ersten Teils (5) und des zweiten Teils (6) jeweils über zwei Gelenkrillen (7, 8) derart angelenkt sind, daß in der Totpunktlage der beiden Teile die beiden Gelenkrrtlen (7, 8) eines jeden Federstreifens (1 bis 4) jeweils in einer im wesentlichen radialen gemeinsamen Schnittebene der beiden Teile (5, 6) liegen, wobei die Gelenkrillen (7, 8) parallel oder schräg zur Zylinderlängsachse der beiden Teile (5, 6) angeordnet sind.

2. Behälterverschluß nach Anspruch 1, dadurch gekennzeichnet, daß zwei Federstreifen (1, 2) mit ihren Gelenkrillen (7, 8) im wesentlichen parallel zur Zylinderlängsachse der beiden Teile (5, 6) angeordnet sind und daß der erste Teil (5) ein Öffnungsteil einer Tube oder dergleichen und der zweite Teil (6) eine im wesentlichen kreisförmige oder ellipsenförmige Abdeckkappe ist, die eine Öffnung (9) hat, die in der einen stabilen Stellung mit dem Öffnungsteil (5) fluchtet und diesen in der anderen stabilen Stellung dichtend verschließt (Fig. 2a bis 2d).

3. Behälterverschluß nach Anspruch 1, dadurch gekennzeichnet, daß drei oder mehr Federstreifen (1 bis 4) zwischen dem ersten Teil (5) und dem zweiten Teil (6) über deren Umfang gleichmäßig verteilt angeordnet sind (Figur 3, 4).

4. Behälterverschluß nach Anspruch 3, dadurch gekennzeichnet, daß die Gelenkrillen (7, 8) aller Federstreifen (1 bis 4) eine sich parallel zur Längsachse und eine sich in Umfangsrichtung erstreckend angeordnete Richtungskomponente haben, wodurch die Relativbewegung beiderTeile (5, 6) aus einer relativen Drehbewegung und einer relativen Längsbewegung senkrecht zum Drehradius besteht (Figur4).

5. Behälterverschluß nach einem der Ansprüche 1 bis 4, dadurch gekennzeichnet, daß die Federstreifen (1 bis 4) steif und die beiden Teile (5, 6) elastisch ausgebildet sind, um die zum Erreichen und Beibehalten der beiden stabilen Stellungen erforderlichen Kräfte zu bewirken.

6. Behälterverschluß nach einem der Ansprüche 1 bis 4, dadurch gekennzeichnet, daß die Federstreifen (1 bis 4) elastisch bzw. bogenförmig ausgebildet sind.

## Claims

1. Container closure comprising two substantially cylindrical parts (5, 6), movable relative to each other, which are connected together by an element (1 to 4) in such a manner that they must overcome a dead-centre position in their relative movement, in order to adopt one of two possible stable positions, one of which is the open position and the other the closed position of the container closure, characterized in that the container closure is formed in one piece of plastics material and that at least two spring strips (1, 2, 3, 4) constitute the element and are each articulated by two hinge grooves (7, 8) to peripheral faces of the first part (5) and of the second part (6) lying generally diametrally opposite to each other, in such a manner that, in the dead-centre position of the two parts, the two hinge grooves (7, 8) of each spring strip (1 to 4) lie in a substantially radial common section plane of the two parts (5, 6), the hinge grooves (7, 8) being disposed parallel to or oblique to the cylinder longitudinal axis of the two parts (5, 6).

2. Container closure according to Claim 2, characterized in that two spring strips (1, 2) are disposed with their hinge grooves (7, 8) substantially parallel to the cylinder longitudinal axis of the two parts (5, 6), and that the first part (5) is an opening component of a tube or the like and the second part (6) is a substantially circular or elliptical cover cap, which possesses an opening (9) which is aligned with the opening component (5) in the one stable position and sealingly closes this opening component in the other stable position (Figures 2a to 2d).

3. Container closure according to Claim 1, characterized in that three or more spring strips (1 to 4) are disposed between the first part (5) and the second part (6), uniformly distributed around their circumference (Figures 3, 4).

4. Container closure according to Claim 3, characterized in that the hinge grooves (7, 8) of all the spring strips (1 to 4) have a directional component disposed parallel to the longitudinal axis and a directional component extending in the circumferential direction, with the result that the relative movement between the two parts (5, 6) consists of a relative rotational movement and of a relative longitudinal movement perpendicular to the axis of rotation (Figure 4).

5. Container closure according to one of Claims 1 to 4, characterized in that the spring strips (1 to 4) are of stiff construction and the two parts (5, 6) are of elastic construction, in order to produce the forces necessary for reaphing and maintaining the two stable positions.

6. Container closure according to one of Claims 1 to 4, characterized in that the spring strips (1 to 4) are of elastic construction and curved shape.

## Revendications

1. Fermeture de récipient comportant deux parties (5, 6) essentiellement cylindriques, mobiles l'une par rapport à l'autre, qui sont reliées ensemble par l'intermédiaire d'un élément (1 à 4) de telle sorte que, lors de leur mouvement relatif, elles aient à vaincre une position de point mort pour pouvoir prendre l'une de deux positions stables possibles, dont l'une est la position ouverte et l'autre la position fermée de la fermeture du récipient, caractérisée en ce que la fermeture de récipient est réalisée d'une seule pièce en matière plastique, et au moins deux bandes à ressort (1, 2, 3, 4) constituent l'élément et sont articulées sur des côtés périphériques de la première partie (5) et de la seconde partie (6) sensiblement diamétralement opposés, respectivement par l'intermédiaire de deux rainures d'articulation (7, 8) en sorte que, à la position de point mort des deux parties, les deux rainures d'articulation (7, 8) de chaque bande à ressort (1 à 4) se trouvent respectivement dans un plan d'intersection commun sensiblement radial des deux parties (5, 6), les rainures d'articulation (7, 8) étant disposées parallèlement à l'axe longitudinal des deux parties (5, 6) ou obliquement par rapport à cet axe.

2. Fermeture de récipient selon la revendication 1, caractérisée en ce que deux bandes à ressort (1, 2) sont disposées avec leurs rainures d'articulation (7, 8) sensiblement parallèles à l'axe longitudinal du cylindre des deux parties (5, 6), et la première partie (5) est une partie d'ouverture d'un tube ou l'analogue et la seconde partie (6) est un capuchon de fermeture circulaire ou ellipsoïdal ayant une ouverture (9) qui, dans l'une des positions stables, coïncide avec la partie d'ouverture, et obture hermétiquement celle-ci dans l'autre position stable (fig. 2a à 2d).

3. Fermeture de récipient selon la revendication 1, caractérisée en ce que trois bandes à ressort (1 à 4) ou davantage, sont disposées entre la première partie (5) et la seconde partie (6) en étant réparties régulièrement sur leur périphérie (fig. 3, 4).

4. Fermeture de récipient selon la revendication 3, caractérisée en ce que les rainures d'articulation (7, 8) de toutes les bandes à ressort (1 à

4) ont une composante de direction s'étendant parallèlement à l'axe longitudinal et une composante de direction s'étendant dans le sens périphérique, d'où il résulte que le mouvement relatif des deux parties (5, 6) est constitué d'un mouvement de rotation relatif et d'un mouvement longt- tudinal relatif perpendiculaire au rayon de rotation (fig. 4).

5. Fermeture de récipient selon l'une des revendications 1 à 4, caractérisée en ce que les bandes à ressort (1 à 4) sont réalisées rigides et les deux parties (5, 6) sont réalisées élastiques pour produire les forces nécessaires pour atteindre et conserver les deux positions stables.

6. Fermeture de récipient selon l'une des revendications 1 à 4, caractérisée en ce que les bandes à ressort (1 à 4) sont réalisées élastiques et en forme d'arc.
